# EUROPÄISCHE PATENTSCHRIFT

(11) **EP 0 176 605 B1**
(45) Veröffentlichungstag und Bekanntmachung des Hinweises auf die Patenterteilung: **27.05.1987**
(21) Anmeldenummer: 84108607.7
(22) Anmeldetag: 20.07.1984
(51) Int. Cl.: B22D 17/00, B22D 17/08, B22D 17/10, B22D 17/14, B29C 43/38

(54) **Druckgiessverfahren zur Herstellung von Gussstücken mit einer horizontalen Kaltkammer-Druckgiessmaschine sowie Kaltkammer-Druckgiessmaschine zur Durchführung des Verfahrens**
Die casting method for producing castings with a horizontal cold chamber die casting machine and machine for carrying out the method
Procédé de coulée sous pression pour la production de pièces coulées avec une machine à coulée sous pression à chambre froide horizontale et machine pour la mise en oeuvre du procédé

(30) Priorität: 19.01.1984 DE 3401715
(43) Veröffentlichungstag der Anmeldung: 09.04.1986
(73) Patentinhaber: Maschinenfabrik Müller-Weingarten AG, D-7987 Weingarten (DE); VEREINIGTE ALUMINIUM-WERKE AKTIENGESELLSCHAFT, D-53117 Bonn (DE)
(72) Erfinder: Spriestersbach, Jochen, Dr.-Ing., D-5305 Bonn-Alfter (DE); Woithe, Herbert, Dr.-Ing., D-5300 Bonn 2 (DE)
(74) Vertreter: Geyer, Werner, Dr.-Ing.

## Beschreibung

Die Erfindung bezieht sich auf ein Druckgießverfahren zur Herstellung von Gußstücken mit einer horizontalen, eine Füllkammer und einen Gießkolben aufweisenden Kaltkammer-Druckgießmaschine, bei dem die Dosierung des Metalles mittels Vakuum über ein Steigrohr und eine Ansaugöffnung in die Füllkammer hinein erfolgt und bei welchem beim Vorfahren des gekühlten Gießkolbens über die Ansaugöffnung Metallflitter beim Abscheren des der Füllkammer zugeführten Metallstromes entstehen ; sie bezieht sich weiterhin auf eine horizontale Kaltkammer-Druckgießmaschine zur Durchführung dieses Verfahrens, die einen Gießkolben aufweist sowie eine Füllkammer, in die über ein Steigrohr Metall aus einem Gießofen mittels Vakuum einführbar ist.

Es ist schon des längeren bekannt, bei einer horizontalen Kaltkammer-Druckgießmaschine die Schmelze über ein Saugrohr mittels Vakuum anzusaugen. Bei Durchführung der bekannten Verfahren ergibt sich jedoch der systembedingte Nachteil, daß beim Vorfahren des Kolbens über die Ansaugöffnung das der Füllkammer zugeführte Metall abgeschert wird und hierdurch Metallflitter zwischen Gießkolben und Füllkammer gebildet werden, die sich bei normalem Arbeitszyklus nicht vollständig entfernen lassen. Diese Metallflitter beeinträchtigen die wirtschaftliche Durchführung des Verfahrens, da sie die Ursache von Kolbenklemmern sowie von erhöhtem Verschleiß an Kolben und Gießkammern sind.

Aus der US-A-3 009 218, welche alle Merkmale der Oberbegriffe der unabhängigen Ansprüche aufweist, ist es bekannt, Metallflitter dadurch zu entfernen, daß sie durch eine am Abschlußstück befindliche scharfe Kante vom Kolben abgeschert und innerhalb einer ebenfalls am Abschlußstück befindlichen Kammer aufgefangen werden. Das Abscheren des Flitters verursacht jedoch einen erheblichen Kolbenverschleiß, der wirtschaftlich nicht tragbar ist.

Ausgehend hiervon liegt der Erfindung die Aufgabe zugrunde, ein Druckgießverfahren der eingangs genannten Art dahingehend zu verbessern, daß die erwähnten Nachteile ausgeschaltet und auftretende Verschleißschäden weitestgehend vermieden werden, sowie eine besonders vorteilhafte Vorrichtung zur Durchführung eines solchen Druckgießverfahrens zu finden.

Erfindungsgemäß wird diese Aufgabe bei einem Verfahren der eingangs genannten Art dadurch gelöst, daß der Gießkolben die Metallflitter beim Zurücklaufen überfährt und die sie erst bei mindestens einem weiteren zusätzlichen Kolbenhub nach vorne aus der Füllkammer ausstößt. Vorteilhafterweise wird der Gießkolben dabei vor Ausführung des zusätzlichen Kolbenhubes mit Schmiermittel beaufschlagt: dies bringt den Vorteil, daß beim Leerhub Schmiermittel gleichmäßig an der Innenfläche der Füllkammer verteilt werden kann. Mit Vorteil werden ein bis drei zusätzliche Kolbenhübe zum Ausstoßen der Metallflitter eingesetzt.

Eine weitere vorteilhafte Ausgestaltung des erfindungsgemäßen Verfahrens besteht auch darin, daß die Füllkammer im Bereich der Einmündung des Steigrohres gegen Erwärmung thermisch isoliert ist, wodurch verhindert werden kann, daß die lichte Weite der Füllkammer über ihre Länge variiert. Ein deutlich günstiger Einfluß in dieselbe Richtung kann auch dadurch bei einem erfindungsgemäßen Verfahren mit Vorteil erreicht werden, wenn die Füllkammer (stattdessen oder zusätzlich) im Bereich der Einmündung des Steigrohres derart gekühlt wird, daß die Temperaturverteilung über die Länge der Füllkammer im wesentlichen konstant ist. Eine solche Ausgestaltung läßt sich z. B. durch einen Wärmetauscher üblicher Bauart ermöglichen.

Die erfindungsgemäße Kaltkammer-Druckgießmaschine geht aus von einer Druckgießmaschine der eingangs genannten Art und ist dadurch gekennzeichnet, daß der Gießkolben auf seiner Kolbenrückseite mit einer abgeschrägten Endkante sowie auf seiner Vorderseite mit einer Auswurfkante für den Metallflitter versehen ist. Die erfindungsgemäße Druckgießmaschine arbeitet somit mit einem auf seiner Rückseite, d. h. zur Kolbenstange hin abgeschrägt ausgeführten Kolben, wobei die Abschrägung so ausgebildet ist, daß die im Füllkammerraum haftenden Metallreste (Metallflitter) beim Zurücklaufen des Kolbens überfahren werden können. Da der Gießkolben gekühlt ist, kühlt er sich auch nach dem Abstoßen des Gießrestes infolgen der ständig weiterwirkenden Kühlung, etwa einer Wasserkühlung, ab. Hierdurch erhält er beim Zurückfahren in seine Ausgangsposition einen etwas geringeren Durchmesser, was das Überfahren der in der Füllkammer liegenden Metallflitter zusätzlich erleichtert. Die Stirnfläche des Gießkolbens ist jedoch so scharfkantig ausgebildet, daß sie eine scharfe Auswurfkante darstellt. Beim anschließenden erneuten Vorlaufen des Gießkolbens werden durch sie daher die Metall-. flitter mitgenommen und können am vorderen Ende aus der Kühlkammer ausgestoßen werden.

In vorteilhafter Ausgestaltung der erfindungsgemäßen Druchgießmaschine ist vorgesehen, daß die Füllkammer ein Innenrohr und ein Außenrohr aufweist, wobei im Zwischenbereich zwischen beiden Rohren (Übergangsbereich) eine doppelgängige Wendelnute vorgesehen ist, durch welche ein Temperiermittel geleitet werden kann. Vorzugsweise ist das Innenrohr als ein auswechselbares Verschleißteil ausgebildet.

Eine weitere vorzugsweise Ausgestaltung besteht auch darin, daß bei einer erfindungsgemäßen Druckgießmaschine das Verhältnis zwischen dem innerhalb des eingetauchten Teiles des Steigrohres eingeschlossenen Volumen der Schmelze zum Innenvolumen des darüberliegenden Abschnitts des Steigrohres (ohne Berücksichtigung der beim Einlauf des Steigrohres angeordneten Einlaufdrossel) mindestens 1 : 4 beträgt. Bei laufender Produktion und damit verbundener Metallentnahme sinkt der Metallspiegel im Gießofen. Normalerweise erfolgt die Dosierung der Metallschmelze in die Füllkammer durch eine zeitabhängige Steuerung. Dies beduetet, daß ständig nachgeregelt werden muß, wenn gleiche Dosiermengen erforderlich sind. Das erfindungsgemäß geforderte Mindestverhältnis ermöglicht eine hohe Dosiergenauigkeit. Bei fallendem Badspiegel verlängert sich z. B. die notwendige Dosierzeit, was daran liegt, daß die durch den Metallstand bedingte vordosierte Metallmenge im Steigrohr verringert wurde. Der Effekt einer ungleichmäßigen Vordosierung je nach Metallstand wird durch die bei der Erfindung vorzugsweise angegebene Saugrohr-Geometrie minimiert.

Die Erfindung wird nachfolgend anhand der Zeichnung im Prinzip beispielshalber noch näher erläutert. Es zeigen :
Figur 1 einen Längsschnitt durch ein Gieß-und Dosiersystem für eine erfindungsgemäße Vakuum-Druckgießmaschine zur Ausführung des erfindungsgemäßen Verfahrens, und
Figur 2 einen Längsschnitt durch eine längsgeteilte, temperierfähige Füllkammer zum Einsatz bei einer erfindungsgemäßen Druckgießmaschine.

Bei der in Fig. 1 gezeigten Druckgießmaschine ist eine Füllkammer 1 vorgesehen, die mit einem Maschinenschild 2 gehalten und im Bereich der Befestigung des Steigrohres 3 (Einmündung desselben in die Füllkammer 1) mit einem Wärmetauscher 4 versehen ist. Das Steigrohr 3 wird mittels Steigrohrhalter 5 über eine Druckschraube 6 an der Füllkammer 1 angeflanscht.

Die Füllkammer 1 trägt auf ihrer einen Seite eine feste Formhälfte 7 und auf ihrer anderen Seite ein Abschlußstück 8, in dem ein Dichtungsring 9 über einen Abschlußring 10 gehalten wird.

Im Inneren der Füllkammer 1 befindet sich der Gießkolben 11, der in seiner Startposition eingezeichnet ist. Er weist an seinem vorderen Ende eine scharfe Auswurfkante 12 und an seinem hinteren Ende eine zur Kolbenstange hin abgeschrägt ausgeführte Gleitkante 13 auf. Auf die zeichnerische Darstellung in Fig. 1 wird insoweit ausdrücklich verwiesen.

Das Steigrohr 3 taucht in die Metallschmelze 14 eines Gießofens 15 ein und weist zwei Abschnitte unterschiedlicher lichter Weite auf, wie dies in der Figur anschaulich gezeigt ist. Der untere Teil des Innenvolumens des Saugrohres 17 taucht in das Metallbad 14 ein. Darüber befindet sich ein größeres Innenvolumen 18 des Steigrohres 3. Wenn sich der Metallbadspiegel etwa von 16a nach 16b (vgl. Fig. 1) bewegt, kommt es zu einer Verringerung der vordosierten Metallmenge im Bereich 17. Diese Veränderung ist aber vernachlässigbar klein, da das Volumen im Bereich 17 im Vergleich zum Volumen im Bereich 18 sehr klein ist. Untem am Steigrohr 3 ist eine Drossel 19 für den Einlauf der Metallschmelze in das Steigrohr 3 vorgesehen. Das Volumen dieser Drossel 19 hat jedoch auf die Schwankung der Dosiermenge so gut wie keinen Einfluß.

In Fig. 2 ist eine Füllkammer 20 dargestellt, die längsgeteilt ist und aus einem äußeren Mantelteil 21, in das Nuten 22 in Form einer Wendelnut eingearbeitet sind, sowie aus einem Innenrohr 23 besteht : das Innenrohr 23, das als Verschleißteil angesehen werden kann, kann aus dem gleichen Material wie das Außenrohr 21 bestehen. Beide Rohre weisen eine radial zur Rohrlängsachse angeordnete Bohrung 24 zur Zufuhr von Schmiermittel auf. Der Schmiermittelbohrung 24 . gegenüber ist eine Dosieröffnung 25 mit Passungsflächen zur Aufnahme des Steigrohres 3 angeordnet. Die Wendelnute 22 ist dergestalt ausgeführt, daß ein Hin- und Rücklauf des Temperiermediums über einen Auslauf 26 sowie einen Einlauf 27 möglich ist. Es handelt sich bei der Wendelnute 22 um eine doppelgängige Wendelnut mit einem Durchfluß, wie ihn die Pfeile im unteren Bereich der Darstellung nach Fig. 2 innerhalb der Nuten zeigen.

Das der doppelgängigen Wendelnute zugeführte Temperiermedium besitzt eine Einlauftemperatur von 200 bis 300 °C und ermöglicht eine gleichmäßige Temperaturverteilung entlang der Füllkammer 20. Die Füllkammer 20 ist somit durch eine doppelgängige Wendelnute 22 gut gekühlt, wodurch sich eine sehr gleichmäßige Temperaturverteilung in der Füllkammer 20 erzielen läßt. Insbesondere wird damit verhindert, daß die Füllkammer 20 sich etwa im Bereich des Saugrohres 3 zu stark ausdehnt, wobei die Führung des Temperaturmediums zwischen Innen-und Außenrohr in der doppelgängigen Wendelnute 22 erfolgt, die am Ende in eine gemeinsame Ringnut ausläuft.

Erste Versuche mit der erfindungsgemäßen Vorrichtung haben gezeigt, daß mit einer solchermaßen gekühlten Füllkammer 20 nur noch geringe Metallflitter entstehen und dadurch eine besonders gute Lösung der erfindungsgemäßen Aufgabe erfolgen kann.

## Patentansprüche

1. Druckgießverfahren zur Herstellung von Gußstücken mit einer horizontalen, eine Füllkammer und einenGießkolben aufweisenden Kaltkammer-Druckgießmaschine, bei dem die Dosierung des Metalles mittels Vakuum über ein Steigrohr (3) und eine Ansaugöffnung in die Füllkammer (1) hinein erfolgt und bei welchem beim Vorfahren des gekühlten Gießkolbens (11) über die Ansaugöffnung Metallflitter beim Abscheren des der Füllkammer (1) zugeführten Metallstromes entstehen, die anschließend vom Gießkolben (11) wieder aus der Füllkammer (1) entfernt werden, dadurch gekennzeichnet, daß der Gießkolben (11) die Metallflitter beim Zurücklaufen überfährt und diese erst bei mindestens einem weiteren, zusätzlichen Kolbenhub nach vorne aus der Füllkammer (1) ausgestoßen werden.

2. Druckgießverfahren nach Anspruch 1, dadurch gekennzeichnet, daß der Gießkolben (11) vor Ausführung des zusätzlichen Kolbenhubes mit Schmiermittel beaufschlagt wird.

3. Druckgießverfahren nach Anspruch 1 oder 2, dadurch gekennzeichnet, daß die Füllkammer (1) im Bereich der Einmündung des Steigrohres (3) gegen Erwärmung thermisch isoliert ist.

4. Druckgießverfahren nach einem der Ansprüche 1 bis 3, dadurch gekennzeichnet, daß die Füllkammer (1) im Bereich der Einmündung des Steigrohres (3) derart gekühlt wird, daß die Temperaturverteilung über die Länge der Füllkammer (1) annähernd konstant ist.

5. Druckgießverfahren nach einem der Ansprüche 1 bis 4, dadurch gekennzeichnet, daß zum Ausstoßen der Metallflitterein bis drei zusätzliche Kolbenhübe eingesetzt werden.

6. Horizontale Kaitkammer-Druckgießmaschine zur Durchführung des Verfahrens nach einem der Ansprüche 1 bis 5, mit einem gekühlten Gießkolben (11) und einer Füllkammer (1), in die über ein Steigrohr (3) Metall aus einem Gießofen (5) mittels Vakuum einführbar ist, dadurch gekennzeichnet, daß der Gießkolben (11) auf seiner Kolbenrückseite mit einer abgeschrägten Endkante (13) sowie auf seiner Vorderseite mit einer Auswurfkante (12) für den Metallflitter versehen ist.

7. Druckgießmaschine nach Anspruch 6, dadurch gekennzeichnet, daß die Füllkammer (1) ein Innen- (23) und ein Außenrohr (21) aufweist, wobei im Übergangsbereich beider Rohre eine doppelgängige Wendelnute (22) für den Durchlauf von Temperiermittel vorgesehen ist.

8. Druckgießmaschine nach Anspruch 6 oder 7, dadurch gekennzeichnet, daß das Verhältnis zwischen dem innerhalb des eingetauchten Teiles des Steigrohres (3) befindlichen Volumen der Metallschmelze zum Innenvolumen des darüberliegenden Abschnitts des Steigrohres (3) (ohne Berücksichtigung der steigrohreinlaßseitigen Drosselstelle) mindestens 1 : 4 beträgt.

9. Druckgießmaschine nach einem der Ansprüche 6 bis 8, dadurch gekennzeichnet, daß das Innenrohr (23) als auswechselbares Teil ausgebildet ist.

## Claims

1. Method of pressure die casting for manufacturing castings with a horizontal cold chamber pressure die casting machine including a filling chamber and a casting piston in which the dosing of the metal into the filling chamber (1) is effected by means of vacuum via a riser pipe (3) and a suction opening and in which metal slivers are formed on shearing the metal flow supplied to the filling chamber (1) when advancing the cooled casting piston (11) over the suction opening, which slivers are subsequently removed from the filling chamber (1) by the casting piston (11), characterised in that the casting piston (11) passes over the metal slivers on its return stroke and they are discharged forwardly out of the filling chamber (1) only during at least one further additional piston stroke.

2. Method of pressure die casting as claimed in claim 1, characterised in that the casting piston (11) has lubricant applied to it before performing the additional piston stroke.

3. Method of pressure die casting as claimed in claim 1 or 2, characterised in that the filling chamber (1) is thermally insulated against warming in the region of the communication with the riser pipe (3).

4. Method of pressure die casting as claimed in one of claims 1 to 3, characterised in that the filling chamber (1) is so cooled in the region of the communication with the riser pipe (3) that the temperature distribution is nearly constant over the length of the filling chamber (1).

5. Method of pressure die casting as claimed in one of claims 1 to 4, characterised in that 1 to 3 additional piston strokes are used for discharging the metal slivers.

6. Horizontal cold chamber pressure die casting machine for carrying out the method as claimed in one of claims 1 to 5, having a cooled casting piston (11) and a filling chamber (1) into which metal may be introduced from a casting furnace (5) via a riser pipe (3) by means of vacuum, characterised in that the casting piston (11) is provided on its rear side with a bevelled end edge (13) and on its front side with an ejection edge (12) for the metal slivers.

7. Pressure die casting machine as claimed in claim 6, characterised in that the filling chamber (1) has an inner tube (23) and an outer tube (21), whereby a double helical groove (22) is provided in the transition region of the two tubes for the passage of tempering medium.

8. Pressure die casting machine as claimed in claim 6 or 7, characterised in that the ratio of the volume of the molten metal situated within the immersed portion of the riser pipe (3) to the interior volume of the section of the riser pipe (3) above it (without taking account of the throttle point on the riser pipe inlet side) is at least 1 : 4.

9. Pressure die casting machine as claimed in one of claims 6 to 8, characterised in that the inner tube (23) is constructed as a replaceable component.

## Revendications

1. Procédé de coulée sous pression pour produire des pièces coulées avec une machine de coulée sous pression à chambre froide horizontale comportant une chambre de remplissage et un piston de coulée, dans lequel le dosage du métal a lieu au moyen du vide par l'intermédiaire d'un tuyau élévateur (3) et d'une ouverture d'aspiration à l'intérieur de la chambre de remplissage (1), et dans lequel, lorsque le piston de coulée (11) refroidi avance au-delà de l'ouverture d'aspiration, des paillettes métalliques apparaissent lors du cisaillement du courant métallique parvenant dans la chambre de remplissage (1), paillettes qui sont ensuite de nouveau retirées de la chambre de remplissage (1) par le piston de coulée (11), caractérisé en ce que le piston de coulée (11) franchit les paillettes métalliques lors de sa course de retour et celles-ci ne sont expulsées de la chambre de remplissage (1) vers l'avant que lors d'au moins une autre course supplémentaire du piston.

2. Procédé selon la revendication 1, caractérisé en ce que l'on applique du lubrifiant au piston de coulée (11) avant l'exécution de sa course supplémentaire.

3. Procédé selon la revendication 1 ou 2, caractérisé en ce que la chambre de remplissage (1) est isolée thermiquement contre le chauffage dans la zone de l'embouchure d'entrée du tuyau élévateur (3).

4. Procédé selon l'une des revendications 1 à 3, caractérisé en ce que l'on refroidit la chambre de remplissage (1) dans la zone de l'embouchure d'entrée du tuyau élévateur (3) de telle façon que la distribution de température est sensiblement constante sur la longueur de la chambre de remplissage (1).

5. Procédé selon l'une des revendications 1 à 4, caractérisé en ce que, pour expulser les paillettes métalliques, on utilise une à trois courses de piston supplémentaires.

6. Machine de coulée sous pression à chambre froide horizontale pour mettre en oeuvre le procédé selon l'une des revendications 1 à 5, comportant un piston de coulée (11) refroidi et une chambre de remplissage (1) dans laquelle du métal provenant d'un four de coulée (5) peut être introduit au moyen du vide par l'intermédiaire d'un tuyau élévateur (3), caractérisée en ce que le piston de coulée (11) comporte, sur sa face postérieure, une arête terminale biseautée (13), ainsi que, sur sa face antérieure, une arête d'éjection (12) pour les paillettes métalliques.

7. Machine selon la revendication 6, caractérisée en ce que la chambre de remplissage (1) comporte un tube intérieur (23) et un tube extérieur (21), une rainure hélicoïdale à deux filets (22) étant prévue dans la zone de transition des deux tubes pour le passage d'agent d'égalisation de la température.

8. Machine selon la revendication 6 ou 7, caractérisée en ce que le rapport entre le volume de la masse métallique fondue se trouvant à l'intérieur de la partie immergée du tuyau élévateur (3) et le volume intérieur de la section du tuyau élévateur (3) qui se trouve au-dessus (sans tenir compte du point d'étranglement situé du côté de l'entrée du tuyau élévateur) est d'au moins 1 : 4.

9. Machine selon l'une des revendications 6 à 8, caractérisée en ce que le tube intérieur (23) est réalisé sous la forme d'une pièce amovible.
